# EUROPÄISCHE PATENTSCHRIFT

(11) **EP 3 746 627 B1**
(45) Veröffentlichungstag und Bekanntmachung des Hinweises auf die Patenterteilung: **08.06.2022**
(21) Anmeldenummer: 19701956.5
(22) Anmeldetag: 07.01.2019
(51) Int. Cl.: E06B 9/323

(54) **MONTAGETRÄGER ZUR MONTAGE VON OBERSCHIENEN VON JALOUSIEN**
MOUNTING BRACKET FOR MOUNTING TOP RAILS OF VENETIAN BLINDS
ÉQUERRE DE FIXATION POUR LE MONTAGE DES RAILS SUPÉRIEURS DES STORES VÉNITIENS

(30) Priorität: 30.01.2018 AT 500842018
(43) Veröffentlichungstag der Anmeldung: 09.12.2020
(73) Patentinhaber: WO & WO Sonnenlichtdesign GmbH & Co KG, 8054 Graz (AT)
(72) Erfinder: THOMANN, Michael, 8403 Lebring (AT); HAMMER, Anton, 8082 Kirchbach (AT); JUD, Christian, 8020 Graz (AT)
(74) Vertreter: Wildhack & Jellinek
(86) Internationale Anmeldenummer: PCT/AT2019/060002
(87) Internationale Veröffentlichungsnummer: WO 2019/148219

(56) Entgegenhaltungen:
- EP-A1- 2 775 086
- EP-A2- 1 837 479

## Beschreibung

Die Erfindung betrifft einen Montageträger zur Montage von Oberschienen gemäß dem Oberbegriff des Patentanspruchs 1.

Jalousien, Raffstores oder ähnliche Produkte weisen Oberleisten bzw. Oberschienen auf, die eine Montage an Wand oder Decke ermöglichen. Dabei kommen Montageträger zum Einsatz, die üblicherweise eine Trägerbasis, einen ersten Trägerschenkel und einen zweiten Trägerschenkel aufweisen, die u-förmig angeordnet sind. Da Oberschienen zum Großteil quaderförmig ausgebildet sind, sind zumeist der erste Trägerschenkel und der zweite Trägerschenkel parallel zueinander und senkrecht zur Trägerbasis angeordnet. Um einen optisch schönen Gesamteindruck zu erreichen, werden die Oberschienen häufig in einem Schacht, auf Blendenträgern oder Ähnlichem montiert. Dies hat für den Monteur den Nachteil, dass einerseits wenig Spielraum verfügbar ist, so dass der Zugriff stark eingeschränkt ist. Zudem hat er keine direkte Sicht auf die Montage.

Aus dem Stand der Technik sind zur Befestigung von Oberschienen verschiedene Systeme bekannt.

EP 2 775 086 zeigt beispielsweise einen Träger für Storenbauteile, wobei vom Trägerschenkel abragende Anschläge zur Fixierung des Storenbauteils vorgesehen sind, die das Einsetzen von Storenbauteilen mit unterschiedlicher Höhe oder das Anbringen eines Schraubenkopfs an der Trägerbasis erlauben.

Die bekannten Systeme haben jedoch den Nachteil, dass das gesamte Gewicht der Oberschiene und der Jalousie vom Monteur bis zur endgültigen Fixierung gehoben werden muss. Insbesondere die horizontale Positionierung ist oftmals schwierig, da der Monteur die Oberschiene über Kopf in die richtige Position bringen muss. Die Oberschiene muss dann bis zum Abschluss der Montage in dieser Position gehalten werden. Durch den eingeschränkten Zugriff und die eingeschränkte Sicht wird die Montage weiter erschwert.

Die Aufgabe der Erfindung besteht daher darin, einen Montageträger für Oberschienen bereitzustellen, der eine einfache Montage von Oberschienen erlaubt. Zudem soll das Gewicht der Oberschiene und der Jalousie bereits während der Montage zumindest teilweise übernommen werden, bis die gewünschte Position gefunden wurde. Insbesondere soll ein einfaches horizontales Verschieben der Oberschiene ermöglicht werden.

Die Erfindung löst die Aufgabe mit dem kennzeichnenden Merkmal des Patentanspruchs 1.

Der Montageträger ist reversibel spreizbar und der erste und zweite Trägerschenkel weisen eine Federwirkung auf. Am der Trägerbasis abgewandten Endbereich der Trägerschenkel sind nach innen gerichtete Haltestege ausgebildet.

Erfindungsgemäß ist vorgesehen, dass zumindest am ersten Trägerschenkel eine nach innen vorstehende erste Raste mit einer von der Trägerbasis abgewandten Rastfläche zum Anlegen einer quaderförmigen Oberschiene in einer Zwischenposition vorgesehen ist, wobei die Raste derart ausgebildet ist, dass die Oberschiene aus der Zwischenposition zur endgültigen Fixierung über die Raste in eine Montageposition drückbar ist.

Der erfindungsgemäße Montageträger ermöglicht ein intermediäres Ablegen der Oberschiene auf dem Haltesteg. Die Oberschiene kann mit dem Oberschieneneckbereich, das heißt mit der Kante zwischen Oberschienenbasis und Oberschienenschenkel, an der Raste bzw. an der Rastfläche angelegt werden. Die Rastfläche ist jene Fläche der Raste, die auf der der Trägerbasis abgewandten Seite der Raste angeordnet ist.

In dieser Zwischenposition wird die Oberschiene bereits gehalten, ist jedoch noch nicht fixiert. Der Montageträger ist dabei gespreizt. Durch die Federwirkung der Trägerschenkel wird die Oberschiene gegen den Haltesteg gedrückt. Das Gewicht der Oberschiene wird bereits teilweise vom Montageträger gehalten. Gleichzeitig ist ein horizontales Schieben problemlos möglich. Sobald die gewünschte Position gefunden wurde, kann dann die Oberschiene über die Raste des Montageträgers nach oben gedrückt werden. Dadurch wird eine endgültige Fixierung erreicht. Die Oberschiene wird dann von beiden Haltestegen gehalten. Ein Verschrauben oder weitere Befestigungsmittel sind nicht notwendig.

Bevorzugterweise kann vorgesehen sein, dass am zweiten Trägerschenkel eine nach innen vorstehende zweite Raste mit einer von der Trägerbasis abgewandten zweiten Rastfläche vorgesehen ist. Dadurch kann der Montageträger in einer beliebigen Position montiert werden. Insbesondere muss nicht darauf geachtet werden, ob der erste oder der zweite Trägerschenkel auf der dem Monteur zugewandten Seite angebracht ist. Besonders vorteilhaft ist, wenn die Raste mit einem Abstand von 5 bis 50 %, insbesondere von 10 bis 35 %, der Längserstreckung des Trägerschenkels zur Trägerbasis angeordnet ist. Dadurch kann erreicht werden, dass bereits ein Großteil des Gewichts der Oberschiene vom Montageträger übernommen wird, solange die Oberschienen noch nicht in ihrer endgültigen Position angeordnet sind. Wenn insbesondere beide Rasten im gleichen Abstand zur Trägerbasis angeordnet sind, so braucht nicht darauf geachtet zu werden, dass bei Verwendung mehrerer Montageträger für die Montage einer Oberschiene alle verwendeten Montageträger in der gleichen Ausrichtung angebracht werden.

Um eine besonders stabile Ausführungsform der Raste zu erhalten, kann vorgesehen sein, dass die Raste vom Trägerschenkel 0,3 bis 3 mm nach innen vorspringt. Zusätzlich oder stattdessen kann die Raste auch dadurch stabiler ausgeführt werden, indem sie sich über die gesamte Breite des Trägerschenkels erstreckt. Eine Stabilisierung der Rast kann auch erreicht werden, wenn sie 5 bis 25 % der Längserstreckung des Trägerschenkels aufweist. Ein Verschleiß der Raste auch bei mehrmaligem Gebrauch kann dadurch vermieden werden.

Um bei einem Austausch der Oberschiene bzw. der Jalousie eine möglichst einfache Handhabung zu ermöglichen, kann vorgesehen sein, dass zum reversiblen Spreizen des Montageträgers im der Trägerbasis abgewandten Endbereich eines Trägerschenkels oder beider Trägerschenkel ein Hebelelement angeordnet ist. Dabei kann der ersten Trägerschenkel ein erstes Hebelelement aufweisen, zusätzlich oder stattdessen kann der zweiten Trägerschenkel ein zweites Hebelelement aufweist.

Zur verbesserten Handhabung des Hebelelements kann vorgesehen sein, dass das Hebelelement im Winkel α von 115° bis 165°, insbesondere im Winkel von 130° bis 150°, zum Trägerschenkel angeordnet ist. Dadurch wird ein minimaler Kraftaufwand zur Betätigung notwendig.

Besonders einfach ist das Aufspreizen des Montageträgers über das Hebelelement, wenn das Hebelelement am inneren Endbereich des Haltestegs, insbesondere an der Spitze des Haltestegs, angeordnet ist.

Damit ein erfindungsgemäßer Montageträger eine Oberschiene bereits in der Zwischenposition besonders stabil halten kann, kann vorgesehen sein, dass der Haltesteg kreisbogenförmig in Richtung der Trägerbasis gekrümmt ist, und insbesondere, dass der kreisbogenförmige Haltesteg 25 bis 50 %, insbesondere 35 bis 40 %, des zugehörigen Vollkreises umspannt. Dadurch kann die Oberschiene vom Monteur leicht eingelegt werden, während dennoch ein ungewolltes Herausrutschen vermieden werden kann.

Jalousien, insbesondere elektrische Jalousien, enthalten häufig Kabel zur Steuerung, beispielsweise Motorkabel oder Ähnliches. Um diese Kabel besonders geordnet anbringen zu können, kann vorgesehen sein, dass der Montageträger zumindest ein nach außen ragendes Führungselement zum seitlichen Führen von Kabeln aufweist. Dies ermöglicht, dass Kabel einfach und rasch direkt am Montageträger entlang geführt werden können. Eine zusätzliche Fixierung der Kabel ist dadurch nicht mehr notwendig. Der eingeschränkte Platz im Montageschacht kann so optimal ausgenutzt werden.

Ein einfacher Zugang zum Führungselement wird ermöglicht, indem das Führungselement am der Trägerbasis abgewandten Endbereich eines Trägerschenkels so angeordnet ist, dass es nach außen ragt. Dabei kann das Führungselement am ersten Trägerschenkel an der dem zweiten Trägerschenkel abgewandten Seite angeordnet sein. Zusätzlich oder stattdessen kann das Führungselement auch am zweiten Trägerschenkel auf der dem ersten Trägerschenkel abgewandten Seite angeordnet sein.

Eine gleichmäßige Verteilung des Gewichts der Kabel auf den Montageträger kann erreicht werden, indem am ersten Trägerschenkel und am zweiten Trägerschenkel jeweils zumindest ein Führungselemente vorgesehen ist. Zudem ist dadurch von beiden Seiten zumindest ein Führungselement einfach zugänglich.

Noch einfacher wird das Führungselement zugänglich, wenn dieses am Hebelelement angeordnet ist. Das Gewicht von Kabeln, die in das Führungselement eingelegt werden, zieht nach unten und drückt dabei die Trägerschenkel nach innen, wodurch deren Federwirkung verstärkt wird. Dadurch, dass das Führungselement, insbesondere von einem in der Verlängerung des Trägerschenkels liegenden Ansatzpunkt, nach außen gekrümmt angeordnet ist, wird eine optimale Verteilung des Gewichts der Kabel auf den Montageträger ermöglicht. Das Führungselement ist auf diese Weise zudem leicht zugänglich.

Zusätzlich kann vorgesehen sein, dass das Führungselement kreisbogenförmig nach außen gekrümmt ist. Dabei kann insbesondere vorgesehen sein, dass das kreisbogenförmige Führungselement 25 bis 50 %, insbesondere 35 bis 40 %, des zugehörigen Vollkreises umspannt. Dadurch wird einerseits ein Herausrutschen der Kabel verhindert, zum anderen ist das Führungselement dennoch leicht zugänglich zum Einlegen der Kabel.

Konstruktiv vorteilhaft ist, wenn das Führungselement parallel zum Haltesteg ausgerichtet ist. Eine optimale Gewichtsverteilung mit gleichzeitig leichter Zugänglichkeit kann erreicht werden, wenn insbesondere der Radius des kreisbogenförmigen Führungselements dem Radius des kreisbogenförmigen Haltestegs entspricht. Zusätzlich oder stattdessen kann vorgesehen sein, dass der Abstand zwischen dem Führungselement und dem Haltesteg dem doppelten Radius entspricht.

Um ein nachträgliches horizontales Verschieben der Oberschiene in der endgültigen Position noch sicherer verhindern zu können, kann vorgesehen sein, dass zumindest ein an der Trägerbasis angeordnetes Sicherungselement vorgesehen ist. Durch das Sicherungselement kann eine in den Montageträger eingesetzte Oberschiene gegen Verschieben quer zur Trägerbasis zusätzlich gesichert sein.

Eine noch bessere Absicherung gegen nachträgliches Verschieben wird erreicht, wenn das Sicherungselement zumindest eine Sicherungsspitze zum Verhaken in einer Oberschiene aufweist.

Besonders effektiv kann ein nachträgliches Verschieben verhindert werden, wenn als Sicherungselement zumindest eine Sicherungsfeder mit einer Federwirkung in Richtung der Haltestege vorgesehen ist. Zusätzlich oder stattdessen kann die zumindest eine Sicherungsfeder als Metallplättchen ausgebildet sein. Dabei können sich die Sicherungsspitzen der Sicherungsfeder in dem weichen Material der Oberschiene verhaken.

Wenn bei bereits montiertem Montageträger nachträglich ein Sicherungselement angebracht werden soll, ist es vorteilhaft, wenn das Sicherungselement reversibel in zumindest einem Halteelement gelagert ist. Insbesondere, wenn das Halteelement an der Trägerbasis auf der den Trägerschenkeln zugewandten Seite angeordnet ist, kann erreicht werden, dass das Sicherungselement einfach eingefügt oder auch entnommen werden kann.

Eine optimale Gewichtsverteilung der Oberschiene auf den Montageträger kann erreicht werden, wenn der Montageträger symmetrisch ist.

Ein weiterer Aspekt der Erfindung sieht eine Montageanordnung nach Anspruch 14 vor. Eine Jalousie oder Ähnliches kann so besonders einfach montiert werden.

Um eine besonders stabile Verbindung zwischen Oberschiene und Montageträger zu erreichen, kann vorgesehen sein, dass zumindest ein Schieber zum reversiblen Verbinden der Oberschiene mit dem Montageträger vorgesehen ist.

Konstruktiv vorteilhaft ist es, wenn der Schieber einen Schiebersteg aufweist. Der Schiebersteg ist so in die Montageanordnung einsetzbar, dass er einerseits den Haltesteg des Montageträgers und andererseits den auf dem Haltesteg aufliegenden Oberschienensteg der Oberschiene umgreift.

Um eine optimale Positionierung des Schiebers zu erreichen, kann vorgesehen sein, dass der Schieber einen Schieberfortsatz aufweist, der an der Außenseite des Trägerschenkels einsetzbar ist. Dadurch kann ein nachträgliches Verschieben der Oberschienen zusätzlich vermieden werden.

Dadurch, dass der Schieber ein weiteres Führungselement zum seitlichen Führen, insbesondere von Kabeln, aufweist, kann erreicht werden, dass weitere Kabel oder ähnliche Bauteile an der Montageanordnung angeordnet werden können.

Es ist auch vorgesehen, dass an einem festen Bauteil, insbesondere an einer Decke oder Wand, ein Montageträger durch eine Aufhängung so befestigt wird, dass die Trägerbasis in Richtung der Decke ausgerichtet wird. Eine Oberschiene wird dann so in den Montageträger eingesetzt, dass sie mit dem Oberschienensteg auf einem Haltesteg eines Trägerschenkels aufgelegt wird. Dabei wird die Oberschiene in eine Halteposition bis zur Raste des gegenüberliegenden Trägerschenkels nach oben gedrückt, so dass sie an einer auf der der Trägerbasis abgewandten Seite der Raste ausgebildeten Rastfläche anliegt. In dieser Zwischenposition wird das Gewicht der Oberschiene bereits teilweise vom Montageträger gehalten. Anschließend wird die Oberschiene durch horizontales Verschieben positioniert. Ist die gewünschte Position gefunden, so wird die Oberschiene nach oben gedrückt. Dabei wird die Oberschiene über die Raste bewegt wird und auf den Haltestegen abgelegt. Dadurch wird eine Fixierung der Oberschiene in der Montageposition erreicht. Das Anbringen weiterer Befestigungsmittel ist nicht notwendig.
Ist ein Sicherungselement vorgesehen, so verhakt diese in der Montageposition in der Oberschienenbasis.
Ist zusätzlich ein Schieber vorgesehen, so kann dieser bereits zu Beginn mit dem Schiebersteg im Oberschienensteg eingehängt werden. In der Montageposition wird der

Schieber dann entlang der Oberschiene zum Montageträger geschoben. Dort wird er nach oben gedrückt und umgreift dadurch den Oberschienensteg und den Haltesteg des Montageträgers. Die Oberschiene kann dadurch zusätzlich am Montageträger fixiert werden. Ein Schieberfortsatz kann auf der Außenseite des Montageträgers angeordnet sein. Damit kann ein nachträgliches Verschieben der Oberschiene zusätzlich vermieden werden.

Eine besonders vorteilhafte Ausführungsform der Erfindung ist anhand der folgenden Zeichnungen ohne Einschränkung des allgemeinen erfinderischen Gedankens beispielhaft dargestellt.
Fig. 1 zeigt einen erfindungsgemäßen Montageträger in einer Seitenansicht.
Fig. 2 zeigt den erfindungsgemäßen Montageträger aus Fig. 1 in einer perspektivischen Ansicht.
Fig. 3 zeigt den erfindungsgemäßen Montageträger mit einer Oberschiene in einer ersten Zwischenposition.
Fig. 4 zeigt eine Montageanordnung mit vollständig eingesetzter Oberschiene.
Fig. 5 zeigt die Montageanordnung aus Fig. 4 mit eingesetztem Schieber.
Fig. 6 zeigt die Montageanordnung aus Fig. 4 mit eingesetztem Schieber aus einer perspektivischen Ansicht.

Fig. 1 und 2 zeigen eine Ausführungsform eines erfindungsgemäßen Montageträgers 10. Der Montageträger 10 ist symmetrisch aufgebaut. Er ist u-förmig ausgebildet und weist einen ersten Trägerschenkel 12 und einen zweiten Trägerschenkel 13 auf, die senkrecht zur einer Trägerbasis 11 angeordnet sind. Die Trägerschenkel 12, 13 sind parallel ausgerichtet und gleich lang.

Der Montageträger 10 weist sowohl am ersten Trägerschenkel 12 als auch am zweiten Trägerschenkel 13 eine Raste 15a, 15b auf. Die Raste 15a, 15b hat jeweils auf ihrer der Trägerbasis 11 abgewandten Seite eine Rastfläche 151a, 151b.
In der dargestellten Ausführungsform ist die Raste 15a, 15b jeweils im oberen Drittel des ersten Trägerschenkels 12 bzw. des zweiten Trägerschenkels 13 angeordnet. Die Raste 15a, 15b ist dabei jeweils auf der dem anderen Trägerschenkel 12, 13 zugewandten Innenseite des Montageträgers 10 angeordnet.

In der dargestellten Ausführungsform ragt die Raste 15a, 15b um ca. 0,5 mm nach innen. Die Rasten 15a, 15b reichen in der dargestellten Ausführungsform über die gesamte

Breite der Trägerschenkel 12, 13. Die Raste 15a, 15b erstreckt sich über ca. 12 % der Längserstreckung des jeweiligen Trägerschenkels 12, 13. An der der Trägerbasis 11 abgewandten Seite der Raste 15a, 15b, befindet sich die Rastfläche 151a, 151b. In der dargestellten Ausführungsform ist die Raste 15a, 15b so ausgebildet, dass sie vom jeweiligen Trägerschenkel 12, 13 leicht schräg übersteht. Dadurch wird ein leichteres Gleiten der Oberschiene 30 über die Raste 15a, 15b ermöglicht. Die schräge Fläche der Raste 15a, 15b dient als Rastfläche 151a, 151b.

Im Endbereich des ersten Trägerschenkels 12 ist ein erster Haltesteg 16a angeordnet. Im Endbereich des zweiten Trägerschenkels 13 ist ein zweiter Haltesteg 16b angeordnet. Am der Trägerbasis 11 abgewandten Ende des ersten Trägerschenkels 12 ist der erste Haltesteg 16a kreisbogenförmig nach innen gerundet angeordnet. Ebenso ist am Ende des zweiten Trägerschenkels 13 der zweite Haltesteg 16b nach innen gerundet angeordnet. Die Haltestege 16a, 16b umspannen dabei etwa 38% des zugehörigen Vollkreises, bzw. einen Winkel von ca. 140°.

In der dargestellten Ausführungsform geht von der Spitze des Haltestegs 16a, 16b ein Hebelelement 17a, 17b ab. Dieses ist schräg nach außen gerichtet, wobei das Hebelelement 17a, 17b in einem Winkel α von ca. 140° zum jeweiligen Trägerschenkel 12, 13 angeordnet ist. Dadurch kann durch einen Druck von unten gegen das Hebelelement 17a, 17b zum Spreizen des Montageträgers 10 eine optimale Hebelwirkung erreicht werden. Der vom Kreisbogen des Haltestegs 16a, 16b umspannte Winkel α entspricht dabei dem Winkel a, den das Hebelelement 17a, 17b mit einer Verlängerung des Trägerschenkels 12,13 einschließt. Die Länge des Hebelelements 17a, 17b macht in der dargestellten Ausführungsform etwa ein Viertel der Länge des jeweiligen Trägerschenkels 12, 13 aus. Dadurch ist ein minimaler Kraftaufwand zum Spreizen des Montageträgers 10 notwendig.

In der dargestellten Ausführungsform ist an den Trägerschenkel 12, 13 bzw. insbesondere am jeweiligen Hebelelement 17a, 17b, ein Führungselement 18a, 18b vorgesehen. Dieses Führungselement 18a, 18b ragt nach außen ab. Es setzt dabei am Hebelelement 17a, 17b in einer direkten Verlängerung des Trägerschenkels 12, 13 an. Auch das Führungselement 18a, 18b ist in der dargestellten Ausführungsform kreisbogenförmig ausgebildet. Der Kreisbogen umspannt dabei ca. 38% des Vollkreises, bzw. einen Winkel γ von ca. 140°. Dadurch kann eine sichere Führung für Kabel und Ähnliches erreicht werden.

Das Führungselement 18a, 18b ist in der dargestellten Ausführungsform parallel zum Haltesteg 16a, 16b angeordnet und ausgerichtet. Dabei entspricht der Winkel γ dem Winkel a. Der Abstand zwischen Führungselement 18a, 18b und Haltesteg 16a, 16b entspricht in der dargestellten Ausführungsform dem doppelten Radius r bzw. dem Durchmesser des vom Führungselement 18a, 18b teilweise umspannten Vollkreises.

Die dargestellte Ausführungsform weist zudem ein Sicherungselement 20 auf. Das Sicherungselement 20 ist als Sicherungsfeder ausgeführt. Diese besteht in der dargestellten Ausführungsform aus einem Metallplättchen, das an der Unterseite der Trägerbasis 11 angeordnet ist, so dass sie eine Federwirkung in Richtung der Haltestege 16a, 16b entwickelt. Die Sicherungsfeder wird dazu quer zur Trägerbasis angeordnet. Die Sicherungsfeder weist zwei Sicherungsspitzen 21a, 21b auf, die in dem den Haltestegen 16a, 16b zugewandten Endbereich der Sicherungsfeder angeordnet sind. Diese Sicherungsspitzen 21a, 21b sind geeignet, sich in einer Oberschiene 30 zu verhaken. Das Sicherungselement 20 ist reversibel in einem Halteelement 14a, 14b gelagert. Die Haltelemente 14a, 14b bestehen in der dargestellten Ausführungsform aus zwei Führungsnuten, in die das Sicherungselement 20 reversibel eingeschoben werden kann.

Fig. 3 zeigt den Montageträger 10 aus Fig. 1 mit einer in einer ersten Zwischenposition eingesetzten Oberschiene 30. Bei der Oberschiene 30 handelt es sich um eine handelsübliche Oberschiene. Die Oberschiene 30 weist eine Oberschienenbasis 31 auf, sowie einen ersten Oberschienenschenkel 32 und einen zweiten Oberschienenschenkel 33, die senkrecht zur Oberschienenbasis 31 und u-förmig angeordnet sind. Am Übergang der Oberschienenbasis 31 zum ersten Oberschienenschenkel 32 ist ein erster Oberschieneneckbereich 311a ausgebildet. Am Übergang der Oberschienenbasis 31 zum zweiten Oberschienenschenkel 33 ist ein zweiter Oberschieneneckbereich 311b ausgebildet. Zur Verstärkung ihrer Form weist die Oberschiene 30 Schienenleisten 34a, 34b auf. Im unteren Bereich weist die Oberschiene 30 Oberschienenstege 35a, 35b auf, die an der Oberschienenbasis 31 abgewendeten Enden des ersten Oberschienenschenkel 32 bzw. des zweiten Oberschienenschenkels 33 angeordnet sind. Diese Oberschienenstege 35a, 35b sind kreisbogenförmig nach innen gebogen, wobei die Endbereiche der Oberschienenstege 35a, 35b zur Oberschienenbasis 31 weisen.

In Fig. 3 liegt die Oberschiene 30 mit dem Oberschieneneckbereich 311a am ersten Trägerschenkel 12 an der Rastfläche 151a der Raste 15a an. Der Oberschienensteg 35b des zweiten Oberschienenschenkels 33 liegt auf dem Haltesteg 16b des zweiten Trägerschenkels 13 auf. In dieser Position wird das Gewicht der Oberschiene 30 bereits zum Großteil vom Montageträger 10 gehalten. Der Montageträger 10 wird durch die schräg eingesetzte Oberschiene 30 gespreizt und die Trägerschenkel 12, 13 werden auseinandergedrückt. Durch die Federwirkung des ersten und des zweiten Trägerschenkels 12, 13 kann das Gewicht der Oberschiene 30 bereits teilweise vom Montageträger 10 übernommen werden.

In der in Fig. 3 dargestellten Position ist ein horizontales Verschieben der Oberschienenschenkel 32, 33 im Montageträger 10 möglich.

Fig. 4 zeigt die Oberschiene 30 in ihrer endgültigen Position im Montageträger 10. Die beiden Oberschienenstege 35a, 35b liegen in dieser Position auf den Haltestegen 16a, 16b auf. Die Sicherungsfeder 20 ist in der Oberschienenbasis 31 durch die Sicherungsspitzen 21a, 21b verhakt. Ein horizontales Verschieben der Oberschiene 30 im Montageträger 10 ist in dieser Position nicht mehr möglich.

Fig. 5 und Fig. 6 zeigen die Montageanordnung mit zusätzlichem Schieber 50 zur Fixierung. Der Schieber 50 ist so angeordnet, dass er mit einen Schiebersteg 51 die Oberschiene 30 am Oberschienensteg 35a, 35b sowie dem Montageträger 10 am Haltesteg 16a, 16b umgreift bzw. so über Haltesteg 16a, 16b und Oberschienensteg 35a, 35b geschoben ist, dass der Schiebersteg 51 eine kraftschlüssige Verbindung zwischen Montageträger 10 und Oberschiene 30 herstellt. Ein unbeabsichtigtes Lösen ist daher nicht mehr möglich. Allerdings kann der Schieber 50 ohne Werkzeug entfernt werden, sodass eine einfache Handhabung gewährleistet ist. Der Schieber 50 weist in der dargestellten Ausführungsform zusätzlich ein weiteres Führungselement 52 auf, durch das weitere Kabel und ähnliches am Montagträger 10 angebracht werden können. Das weitere Führungselement 52 umspannt in der dargestellten Ausführungsform einen Halbkreis.

Der Schieber 50 weist in der dargestellten Ausführungsform einen Schieberfortsatz 53 auf, der über die Außenseite der Trägerschenkel 12, 13 geschoben werden kann. Der Schieber 50 wird damit in seiner Position auf der Oberschiene 30 bzw. am Montageträger 10 gehalten. Durch den Schieberfortsatz 53 wird ein unbeabsichtigtes Verschieben des Schiebers 50 vermieden. Solange der Schieberfortsatz 53 nicht auf dem Montageträger 10 angeordnet ist, kann er vom Oberschienensteg 35a, 35b gehalten werden, so dass er in der Oberschiene 30 eingehängt ist und mit der abschließenden Positionierung nur mehr über den Montageträger 10 geschoben werden muss.

Die in Fig. 6 dargestellte Ausführungsform weist zudem eine weitere Sicherungsfeder 20 auf, die auf der der ersten Sicherungsfeder 20 gegenüberliegenden Seite der Trägerbasis 11 angeordnet ist. Dies verhindert zusätzlich ein horizontales Verschieben. Insbesondere weisen die Sicherungsspitzen 21a, 21b der Sicherungsfedern 20 in die entgegengesetzten Richtungen, sodass ein Verschieben in horizontaler Richtung weitestgehend ausgeschlossen werden kann.

Zur Montage eines erfindungsgemäßen Montageträgers 10 wird der Montageträger 10 an einem festen Bauteil, beispielsweise an einer Decke, mit einer Aufhängung 40 montiert. Der Montageträger 10 befindet sich dann in der Position, wie in Fig. 1 dargestellt. In einem zweiten Schritt wird eine Oberschiene 30 in den Montageträger 10 eingesetzt, wie in Fig. 3 dargestellt. Dabei liegt die Oberschiene 30 mit dem Oberschieneneckbereich 311a an der Raste 15a bzw. an der Rastfläche 151a der Raste 15a des Montageträgers 10 an. In dieser Position wird die Oberschiene 30 bereits teilweise vom Montageträger 10 gehalten, insbesondere durch die Federwirkung von erstem Trägerschenkel 12 und zweitem Trägerschenkel 13, die das Gewicht der Oberschiene 30 auf den Haltesteg 16 a drücken. Durch die Raste 15a wird dabei ein Verschieben in vertikaler Richtung, insbesondere nach oben, verhindert. Ein seitliches Verschieben in horizontaler Richtung ist jedoch problemlos möglich, sodass die Oberschiene 30 in die gewünschte Position gebracht werden kann. Die Montage der Oberschiene 30 kann von einem einzelnen Monteur einfach und ohne Werkzeug vorgenommen werden.

Um eine fixierte Verbindung zwischen Oberschiene 30 und Montageträger 10 zu erreichen, kann zusätzlich ein Schieber 50 über den Oberschienensteg 35a und den Haltesteg 16a geschoben werden, wie in Fig. 6 dargestellt. Eine sichere Fixierung gegen späteres Herabfallen kann auf diese Weise ebenfalls effektiv verhindert werden. Eine Montage ohne Schieber 50 erfüllt jedoch ebenso alle Kriterien einer sicheren Fixierung. In der dargestellten Ausführungsform können Kabel, insbesondere Motorkabel für elektrische Jalousien, seitlich an der Außenseite des Montageträgers 10 und auch an der Außenseite des Schiebers 50 angebracht werden. Dadurch wird eine geordnete Führung von Kabeln ermöglicht.

Zum späteren Austausch kann die Oberschiene 30 durch einfache Betätigung eines der Hebelelemente 17a, 17b wieder entnommen werden. Dabei wird die Oberschiene 30 zunächst aus der Fixierung in der zweiten Rastposition gelöst und wieder in einer ersten Zwischenposition gehalten. Dadurch kann der Monteur die Oberschiene 30 bei Betätigung des Hebelelements 17a, 17b stützen, ohne das gesamte Gewicht tragen zu müssen. Die Oberschiene 30 liegt dabei wieder mit dem Oberschieneneckbereich 311a, 311b an der Raste 15a, 15b bzw. an der Rastfläche 151a, 151b der Raste 15a, 15b an. Aus dieser Position ist eine Entnahme der Oberschiene 30 aus dem Montageträger 10 möglich. Ein Wechsel von Jalousien bzw. Oberschienen 30 ist damit einfach und problemlos möglich.

## Patentansprüche

1. Montageträger (10) zur Montage von Oberschienen von Jalousien , umfassend eine Trägerbasis (11), einen ersten Trägerschenkel (12) und einen zweiten Trägerschenkel (13), die u-förmig angeordnet sind, wobei der erste Trägerschenkel (12) und der zweite Trägerschenkel (13) parallel zueinander und senkrecht zur Trägerbasis (11) angeordnet sind und der Montageträger (10) reversibel spreizbar ist, wobei der erste und zweite Trägerschenkel (12,13) eine Federwirkung aufweisen und wobei der erste Trägerschenkel (12) am der Trägerbasis (11) abgewandten Endbereich einen nach innen gerichteten ersten Haltesteg (16a) aufweist und der zweite Trägerschenkel (13) am der Trägerbasis (11) abgewandten Endbereich einen nach innen gerichteten zweiten Haltesteg (16b) aufweist, **dadurch gekennzeichnet, dass**
zumindest am ersten Trägerschenkel (12) eine nach innen vorstehende erste Raste (15a) mit einer von der Trägerbasis (11) abgewandten Rastfläche (151a) zum Anlegen eines Oberschieneneckbereichs einer quaderförmigen Oberschiene (30) in einer Zwischenposition vorgesehen ist, wobei die Raste (15a) derart ausgebildet ist, dass die Oberschiene (30) aus der Zwischenposition zur endgültigen Fixierung über die Raste (15a) nach oben in eine Montageposition drückbar ist.

2. Montageträger (10) nach Anspruch 1, **dadurch gekennzeichnet, dass** am zweiten Trägerschenkel (13) eine nach innen vorstehende zweite Raste (15b) mit einer von der Trägerbasis (11) abgewandten zweiten Rastfläche (151b) vorgesehen ist.

3. Montageträger (10) nach Anspruch 1 oder 2, **dadurch gekennzeichnet, dass** die erste und/oder die zweite Raste (15a, 15b) mit einem Abstand von 5 bis 50 %, insbesondere von 10 bis 35 %, der Längserstreckung des Trägerschenkels (12, 13) zur Trägerbasis (11) angeordnet ist, wobei insbesondere der Abstand zur Trägerbasis (11) für die erste Raste (15a) und die zweite Raste (15b) gleich ist.

4. Montageträger (10) nach einem der Ansprüche 1 bis 3, **dadurch gekennzeichnet, dass** die erste und/oder die zweite Raste (15a, 15b) vom Trägerschenkel (12,13) 0,3 bis 3 mm nach innen vorspringt.

5. Montageträger (10) nach einem der Ansprüche 1 bis 4, **dadurch gekennzeichnet, dass** die erste und/oder zweite Raste (15a, 15b) sich über die gesamte Breite des Trägerschenkels (12,13) erstreckt.

6. Montageträger (10) nach einem der Ansprüche 1 bis 5, **dadurch gekennzeichnet, dass** die erste und/oder zweite Raste (15 a, 15 b) 5 bis 25 % der Längserstreckung des Trägerschenkels (12, 13) aufweist.

7. Montageträger (10) nach einem der Ansprüche 1 bis 6, **dadurch gekennzeichnet, dass** zum reversiblen Spreizen des Montageträgers (10) im der Trägerbasis (11) abgewandten Endbereich der erste Trägerschenkel (12) ein erstes Hebelelement (17a) aufweist und/oder der zweite Trägerschenkel (13) ein zweites Hebelelement (17b) aufweist.

8. Montageträger (10) nach einem der vorangehenden Ansprüche, **dadurch gekennzeichnet, dass** der erste und/oder zweite Haltesteg (16a, 16b) kreisbogenförmig in Richtung der Trägerbasis (11) gekrümmt ist, und insbesondere 25 % bis 50 %, insbesondere 35 % bis 40 %, des zugehörigen Vollkreises umspannt.

9. Montageträger (10) nach einem der vorangehenden Ansprüche, **dadurch gekennzeichnet, dass** er zumindest ein nach außen ragendes Führungselement (18a, 18b) zum seitlichen Führen von Kabeln aufweist.

10. Montageträger (10) nach Anspruch 9, **dadurch gekennzeichnet,**
**dass** das zumindest eine Führungselement (18a, 18b) am ersten Trägerschenkel (12) an der dem zweiten Trägerschenkel (13) abgewandten Seite im von der Trägerbasis (11) abgewandten Endbereich angeordnet ist, und/oder dass das zumindest eine Führungselement (18a, 18b) am zweiten Trägerschenkel (13) auf der dem ersten Trägerschenkel (12) abgewandten Seite im von der Trägerbasis (11) abgewandten Endbereich angeordnet ist.

11. Montageträger (10) nach einem der Ansprüche 9 oder 10, **dadurch gekennzeichnet, dass** das Führungselement (18a, 18b) kreisbogenförmig nach außen gekrümmt ist, und insbesondere 25 % bis 50 %, insbesondere 35 % bis 40 %, des zugehörigen Vollkreises umspannt.

12. Montageträger (10) nach einem der vorangehenden Ansprüche, **dadurch gekennzeichnet, dass** zumindest ein an der Trägerbasis (11) angeordnetes Sicherungselement (20) zur Sicherung einer in den Montageträger (10) eingesetzten Oberschiene (30) gegen Verschieben quer zur Trägerbasis (11) vorgesehen ist.

13. Montageträger (10) nach einem der vorangehenden Ansprüche, **dadurch gekennzeichnet, dass** der Montageträger (10) symmetrisch ist.

14. Montageanordnung (10) , umfassend einen Montageträger (10) nach einem der vorangehenden Ansprüche, sowie eine quaderförmige Oberschiene (30), die vom Montageträger (10) kraftschlüssig gehalten ist, wobei die Oberschiene (30) vom ersten und zweiten Haltesteg (16a, 16b) gehalten ist.

15. Montageanordnung (10) nach einem der vorangehenden Ansprüche, **dadurch gekennzeichnet, dass** zumindest ein Schieber (50) zum reversiblen Verbinden der Oberschiene (30) mit dem Montageträger (10) vorgesehen ist, wobei insbesondere vorgesehen ist,
dass der Schieber (50) einen Schiebersteg (51) aufweist, wobei der Schiebersteg (51) den Haltesteg (16a, 16b) und einen am Haltesteg (16a, 16b) aufliegenden Oberschienensteg (35a,35b) der Oberschiene (30) umgreifend einsetzbar ist.

## Claims

1. Mounting support (10) for mounting upper rails for blinds, comprising a support base (11), a first support limb (12), and a second support limb (13) which are arranged in a U-shaped manner, wherein the first support limb (12) and the second support limb (13) are arranged parallel to each other and perpendicularly to the support base (11), and the mounting support (10) can be spread in a reversible manner, wherein the first and second support limb (12, 13) have a spring effect and wherein the first support limb (12) has a first retaining web (16a) which is oriented inwards on the end region facing away from the support base (11), and the second support limb (13) has a second retaining web (16b) which is oriented inwards on the end region facing away from the support base (11), **characterised in that**
a first latch (15a) which has a latch surface (151a) facing away from the support base (11) and which protrudes inwards is provided at least on the first support limb (12) in order to place a top rail corner region of a cuboidal top rail (30) in an intermediate position, wherein the catch (15a) is designed in such a way that the top rail (30) can be pressed upwards from the intermediate position into a mounting position for final fastening via the catch (15a).

2. Mounting support (10) according to claim 1, **characterised in that** a second latch (15b) which protrudes inwards and has a second latch surface (151b) facing away from the support base (11) is provided on the second support limb (13).

3. Mounting support (10) according to claim 1 or 2, **characterised in that** the first and/or the second latch (15a, 15b) is arranged at a distance of 5 to 50%, in particular of 10 to 35%, of the longitudinal extension of the support limb (12, 13) from the support base (11), wherein in particular the distance from the support base (11) is the same for the first latch (15a) and the second latch (15b).

4. Mounting support (10) according to any of claims 1 to 3, **characterised in that** the first and/or the second latch (15a, 15b) projects 0.3 to 3 mm inwards from the support leg (12, 13).

5. Mounting support (10) according to any of claims 1 to 4, **characterised in that** the first and/or second latch (15a, 15b) extends over the entire width of the support limb (12, 13).

6. Mounting support (10) according to any of claims 1 to 5, **characterised in that** the first and/or second latch (15a, 15b) has 5 to 25% of the longitudinal extension of the support limb (12, 13).

7. Mounting support (10) according to any of claims 1 to 6, **characterised in that**, for reversibly spreading the mounting support (10) in the end region facing away from the support base (11), the first support limb (12) has a first lever element (17a) and/or the second support limb (13) has a second lever element (17b).

8. Mounting support (10) according to any of the preceding claims, **characterised in that** the first and/or second retaining web (16a, 16b) is curved in the shape of a circular arc in the direction of the support base (11), and in particular spans 25% to 50%, in particular 35% to 40%, of the associated full circle.

9. Mounting support (10) according to any of the preceding claims, **characterised in that** it has at least one outwardly projecting guide element (18a, 18b) for laterally guiding cables.

10. Mounting support (10) according to claim 9, **characterised in that**
the at least one guide element (18a, 18b) on the first carrier limb (12) is arranged on the side facing away from the second carrier limb (13) in the end region facing away from the carrier base (11), and/or **in that** the at least one guide element (18a, 18b) on the second carrier limb (13) is arranged on the side facing away from the first carrier limb (12) in the end region facing away from the carrier base (11).

11. Mounting support (10) according to any of claims 9 or 10, **characterised in that** the guide element (18a, 18b) is curved outwards in the shape of a circular arc, and in particular spans 25% to 50%, in particular 35% to 40%, of the associated full circle.

12. Mounting support (10) according to any of the preceding claims, **characterised in that** at least one securing element (20) arranged on the support base (11) is provided for securing an upper rail (30) inserted into the mounting support (10) against displacement transversely to the support base (11).

13. Mounting support (10) according to any of the preceding claims, **characterised in that** the mounting support (10) is symmetrical.

14. Mounting arrangement (10) comprising a mounting support (10) according to any of the preceding claims, and a cuboidal top rail (30) frictionally retained by the mounting support (10), wherein the top rail (30) is retained by the first and second retaining webs (16a, 16b).

15. Mounting arrangement (10) according to any of the preceding claims, **characterised in that** at least one slider (50) is provided for reversibly connecting the top rail (30) to the mounting support (10), wherein it is provided in particular
that the slider (50) has a slider web (51), wherein the slider web (51) can be inserted so as to engage around the retaining web (16a, 16b) and an upper rail web (35a, 35b) of the upper rail (30), which upper rail web rests on the retaining web (16a, 16b).

## Revendications

1. Support de montage (10) pour le montage de rails supérieurs de stores vénitiens comprenant une
Base de support (11), une première branche de support (12) et une seconde branche de support (13) qui sont agencées en forme de U, dans lequel la première branche de support (12) et la seconde branche de support (13) sont agencées parallèlement l'une à l'autre et perpendiculairement à la base de support (11) et le support de montage (10) peut être écarté de manière réversible, dans lequel la première et la seconde branche de support (12, 13) présentent un effet de ressort et dans lequel la première branche de support (12) présente, dans la zone d'extrémité opposée à la base de support (11), une première nervure de retenue (16a) orientée vers l'intérieur et la seconde branche de support (13) présente, dans la zone d'extrémité opposée à la base de support (11), une seconde nervure de retenue (16b) orientée vers l'intérieur, **caractérisé en ce que**
au moins sur la première branche de support (12), un premier cran d'arrêt (15a) faisant saillie vers l'intérieur est prévu avec une surface d'arrêt (151a) opposée à la base de support (11) pour l'application d'une zone d'angle de rail supérieur d'un rail supérieur (30) parallélépipédique dans une position intermédiaire, le cran d'arrêt (15a) étant réalisé de telle sorte que le rail supérieur (30) peut être poussé vers le haut à partir de la position intermédiaire pour la fixation définitive via le cran d'arrêt (15a) dans une position de montage.

2. Support de montage (10) selon la revendication 1, **caractérisé en ce qu'**un second cran d'arrêt (15b) faisant saillie vers l'intérieur est prévu sur la seconde branche (13) du support, avec une seconde surface d'arrêt (151b) opposée à la base de support (11).

3. Support de montage (10) selon la revendication 1 ou 2, **caractérisé en ce que** le premier et/ou le second cran d'arrêt (15a, 15b) est/sont agencés à une distance de 5 à 50%, en particulier de 10 à 35 %, de l'extension longitudinale de la branche de support (12, 13) par rapport à la base de support (11), dans lequel en particulier la distance par rapport à la base de support (11) est identique pour le premier cran d'arrêt (15a) et le second cran d'arrêt (15b).

4. Support de montage (10) selon l'une quelconque des revendications 1 à 3, **caractérisé en ce que** le premier et/ou le second cran d'arrêt (15a, 15b) fait/font saillie de 0,3 à 3 mm vers l'intérieur de la branche de support (12, 13).

5. Support de montage (10) selon l'une quelconque des revendications 1 à 4, **caractérisé en ce que** le premier et/ou le second cran d'arrêt (15a, 15b) s'étend(ent) sur toute la largeur de la branche de support (12, 13).

6. Support de montage (10) selon l'une quelconque des revendications 1 à 5, **caractérisé en ce que** le premier et/ou le second cran d'arrêt (15 a, 15 b) présente(nt) de 5 à 25 % de l'extension longitudinale de la branche de support (12, 13).

7. Support de montage (10) selon l'une quelconque des revendications 1 à 6, **caractérisé en ce que**, pour l'écartement réversible du support de montage (10) dans la zone d'extrémité opposée à la base de support (11), la première branche de support (12) présente un premier élément de levier (17a) et/ou la seconde branche de support (13) présente un second élément de levier (17b).

8. Support de montage (10) selon l'une quelconque des revendications précédentes, **caractérisé en ce que** la première et/ou la seconde nervure de retenue (16a, 16b) est/sont incurvée(s) en forme d'arc de cercle en direction de la base de support (11), et entoure(nt) en particulier de 25 % à 50 %, en particulier de 35 % à 40 %, du cercle complet correspondant.

9. Support de montage (10) selon l'une quelconque des revendications précédentes, **caractérisé en ce qu'**il présente au moins un élément de guidage (18a, 18b) faisant saillie vers l'extérieur pour guider latéralement des câbles.

10. Support de montage (10) selon la revendication 9, **caractérisé en ce que**
le au moins un élément de guidage (18a, 18b) est agencé sur la première branche de support (12) sur le côté opposé à la seconde branche de support (13) dans la zone d'extrémité opposée à la base de support (11), et/ou **en ce que** le au moins un élément de guidage (18a, 18b) est agencé sur la seconde branche de support (13) sur le côté opposé à la première branche de support (12) dans la zone d'extrémité opposée à la base de support (11).

11. Support de montage (10) selon l'une quelconque des revendications 9 ou 10, **caractérisé en ce que** l'élément de guidage (18a, 18b) est courbé vers l'extérieur en forme d'arc de cercle, et entoure en particulier de 25 % à 50 %, en particulier de 35 % à 40 %, du cercle complet associé.

12. Support de montage (10) selon l'une quelconque des revendications précédentes, **caractérisé en ce qu'**au moins un élément de fixation (20) agencé sur la base du support (11) est prévu pour empêcher un rail supérieur (30) inséré dans le support de montage (10) de se déplacer transversalement à la base de support (11).

13. Support de montage (10) selon l'une quelconque des revendications précédentes, **caractérisé en ce que** le support de montage (10) est symétrique.

14. Ensemble de montage (10) comprenant un support de montage (10) selon l'une quelconque des revendications précédentes, ainsi qu'un rail supérieur (30) de forme parallélépipédique, qui est maintenu par adhérence par le support de montage (10), dans lequel le rail supérieur (30) est maintenu par la première et la seconde nervures de retenue (16a, 16b).

15. Ensemble de montage (10) selon l'une quelconque des revendications précédentes, **caractérisé en ce qu'**au moins un curseur (50) est prévu pour relier de manière réversible le rail supérieur (30) au support de montage (10), dans lequel il est notamment prévu,
**que** le curseur (50) présente une nervure de curseur (51), dans lequel la nervure de curseur (51) peut être insérée en entourant la nervure de retenue (16a, 16b) et une nervure de rail supérieur (35a, 35b) du rail supérieur (30) reposant sur la nervure de retenue (16a, 16b).
